# FASCICULE DE BREVET EUROPEEN

(11) **EP 3 795 497 B1**
(45) Date de publication et mention de la délivrance du brevet: **07.06.2023**
(21) Numéro de dépôt: 20196532.4
(22) Date de dépôt: 16.09.2020
(51) Int. Cl.: B65F 1/10

(54) **DISPOSITIF DE RÉDUCTION DE VOLUME D'UNE TRAPPE D ACCÈS À UN CONTENEUR DE DÉCHETS**
VORRICHTUNG ZUR VOLUMENREDUZIERUNG DER ZUGANGSKLAPPE ZU EINEM ABFALLCONTAINER
DEVICE FOR REDUCING THE VOLUME OF AN ACCESS HATCH TO A WASTE CONTAINER

(30) Priorité: 17.09.2019 FR 1910265
(43) Date de publication de la demande: 24.03.2021
(73) Titulaire: SULO France, 69800 Saint-Priest (FR)
(72) Inventeur: DELWAL, Fabien, 01320 Chalamont (FR); BARBAROT, Franck, 69360 Saint Symphorien d'Ozon (FR)
(74) Mandataire: LLR

(56) Documents cités:
- EP-A1- 1 433 723
- EP-A1- 2 345 604
- DE-U1- 29 502 904
- ES-A1- 2 393 605
- FR-A1- 2 962 990
- US-A- 4 878 590
- US-A- 5 011 026
- US-A- 5 148 975

## Description

L'invention concerne le domaine des conteneurs de collecte de déchets, notamment des conteneurs d'apport volontaire de déchets. Ce type de conteneur est souvent appelé colonne aérienne, pour un conteneur externe disposé sur la voirie, colonne semi-enterrée, ou colonne enterrée, selon qu'il soit partiellement ou totalement enterré. Elle concerne plus particulièrement les conteneurs munis d'une trappe d'accès.

De tels types de conteneur sont répartis en deux catégories au moins : ceux destinés à la collecte d'ordures ménagères, non recyclables, et ceux destinés à la collecte de déchets recyclables, c'est-à-dire en plastique, en verre, en métal, en carton, etc.

Certains types de conteneurs destinés à la collecte d'ordures ménagères sont munis d'une trappe d'accès à une ouverture d'introduction des déchets du conteneur, qui est mobile entre une position ouverte donnant accès à l'ouverture d'introduction et une position fermée obturant l'ouverture d'introduction. La trappe donne généralement accès, en position ouverte, à un volume de réception des déchets communiquant avec l'ouverture d'introduction des déchets.

Le volume de réception des déchets de la trappe d'accès est le plus souvent délimité par au moins une paroi sensiblement plane de dépôt des déchets, ainsi que par des parois latérales et/ou des parois de retenue, de sorte à former un bac, le fond du bac constituant la paroi de dépôt des déchets. Les dimensions de la trappe sont prévus pour que les utilisateurs puissent déposer un sac, d'un volume de plusieurs litres en général, contenant leurs ordures ménagères, sur la paroi de dépôt. Les dimensions de l'ouverture d'introduction des déchets sont quant à elles prévues pour permettre l'introduction du sac. Le document ES 2393605 divulgue un conteneur de déchets muni d'une telle trappe d'accès.

A l'inverse, les conteneurs destinés à la collecte de déchets recyclables, qu'ils soient munis ou non d'une trappe d'accès, sont munis d'une ouverture d'introduction des déchets de faibles dimensions pour éviter qu'on ne puisse y insérer un sac d'ordures ménagères. De ce fait, les utilisateurs de tels conteneurs doivent introduire leurs déchets recyclables un à un dans l'ouverture.

Il est toutefois fastidieux pour un utilisateur d'introduire un à un dans le conteneur les déchets destinés au recyclage. Pour encourager la démarche de tri des déchets, les organismes en charge de son organisation souhaitent donc que tous les déchets destinés au recyclage puissent être déversés en une seule fois sur une paroi de dépôt d'une trappe d'accès, comme dans les conteneurs prévus pour les sacs d'ordures ménagères. Cependant, il convient également de s'assurer que les utilisateurs ne puissent pas pour autant se servir des conteneurs de déchets recyclables pour y introduire leurs sacs d'ordures ménagères. Enfin, il est souhaitable de pouvoir fournir cette prestation en modifiant un conteneur existant, évitant ainsi son remplacement, tant pour des raisons de coût que de rapidité de mis en place.

L'invention a donc pour but de fournir un dispositif permettant de modifier une trappe d'accès à un conteneur existant pour y permettre le dépôt d'une pluralité de déchets recyclables, tout en limitant le risque d'introduction de sacs d'ordures ménagères.

A cet effet l'invention a pour objet un dispositif de réduction de volume d'une trappe d'accès à une ouverture d'introduction des déchets d'un conteneur de déchets, la trappe d'accès étant délimitée par des parois définissant, en position ouverte, un volume de réception des déchets communiquant avec l'ouverture d'introduction des déchets, dont au moins une paroi de dépôt des déchets,
configuré pour être inséré dans ladite trappe d'accès de façon amovible et comprenant une surface de dépôt configurée de sorte que, une fois le dispositif de réduction de volume inséré dans la trappe d'accès, la surface de dépôt recouvre au moins en partie la paroi de dépôt des déchets de manière à réduire le volume de réception des déchets.

On entend ici par amovible le fait que le dispositif de réduction de volume ne soit pas venu de matière, monobloc ou définitivement solidaire de la trappe d'accès, autrement dit qu'il puisse en être fixé et séparé de la trappe d'accès à l'aide d'outils appropriés avec une relative facilité, par exemple par le biais d'un vissage, rivetage, agrafage, etc. En revanche, le terme amovible n'implique pas nécessairement que le dispositif de réduction de volume puisse être retiré manuellement, sans outils, notamment par un utilisateur.

Grâce à la présence dans la trappe d'accès du dispositif de réduction de volume, il est possible pour les utilisateurs du conteneur de déposer une pluralité de déchets sur la surface de dépôt, sans pour autant pouvoir insérer un sac volumineux dans l'ouverture d'introduction. En effet, le fait que le volume de réception se retrouve réduit limite fortement les risques qu'un sac d'ordures ménagères, en pratique de plus grandes dimensions qu'une pluralité de déchets recyclables, n'y soit déposé.

En outre, du fait de son caractère amovible, il est possible de disposer le dispositif de réduction de volume dans un conteneur existant qu'il est possible d'adapter, évitant ainsi son remplacement.

Pour éviter que le dispositif de réduction de volume de déchets ne se déplace lors de l'introduction des déchets et/ou du passage de la trappe en position ouverte ou fermée, il comprend en outre des moyens de fixation de celui-ci à la trappe d'accès.

De manière à réduire encore davantage le volume de réception des déchets, la surface de dépôt du dispositif de réduction de volume recouvre l'intégralité de la paroi de dépôt des déchets

Afin d'éviter que de l'eau de pluie ne puisse s'introduire dans le conteneur via l'ouverture d'introduction des déchets, une fois le dispositif de réduction de volume inséré dans la trappe d'accès, la surface de dépôt forme, à partir de l'ouverture d'introduction des déchets, une pente inclinée vers le bas et vers l'extérieur du conteneur.

En effet, contrairement aux conteneurs d'ordures ménagères qui sont souvent munis de système de drainage des liquides contenus dans les ordures ménagères en tant que telles, il est important d'éviter l'introduction de liquide dans les conteneurs de déchets recyclables. D'une part, ces conteneurs ne sont pas nécessairement munis de tels systèmes de drainage, et d'autre part, leur contenu est souvent sensible à l'humidité, en particulier le papier ou le carton qui ne peuvent plus être recyclés de façon aussi efficace une fois mouillés.

De manière à réduire encore davantage les risques que de l'eau ne s'introduise dans l'ouverture d'introduction des déchets, la surface de dépôt est prolongée par un rebord anti-pluie formant un angle avec la surface de dépôt, de sorte que, une fois le dispositif de réduction de volume inséré dans la trappe d'accès, le rebord anti-pluie forme, à partir de la surface de dépôt, une pente inclinée vers le haut.

Selon un mode de réalisation particulier de l'invention, les dimensions du rebord anti-pluie sont prévues de sorte que, une fois le dispositif de réduction de volume inséré dans la trappe d'accès, il recouvre intégralement l'ouverture d'introduction des déchets.

Selon un mode de réalisation particulier de l'invention, la trappe d'accès étant délimitée par des volets latéraux sensiblement parallèles, le dispositif de réduction de volume comprend en outre des volets latéraux configurés pour prolonger les volets latéraux de la trappe d'accès une fois le dispositif de réduction de volume inséré dans la trappe d'accès.

Ce mode de réalisation convient particulièrement lorsque le dispositif de réduction de volume est disposé sur une trappe de visite d'un conteneur de déchets pour l'adapter à la collecte de déchets.

On entend ici par trappe de visite une trappe permettant à un agent de maintenance d'accéder à l'intérieur d'un conteneur pour inspecter l'intérieur du conteneur, éventuellement accéder à des moyens de démontage du conteneur et effectuer des opérations de maintenance, mais qui n'est pas accessible aux utilisateurs pour y introduire des déchets. Ce genre de trappe de visite est le plus souvent ménagée dans le flanc du conteneur opposé au flanc dans lequel est ménagé l'ouverture d'introduction des déchets.

Or, les trappes de visite n'étant pas prévues pour accueillir des déchets, elles ne sont en général pas munies de flancs latéraux de dimensions suffisamment grandes pour éviter la chute, par le côté, de déchets qui seraient introduits dans la trappe.

Selon un mode de réalisation particulier de l'invention, la surface de dépôt est montée pivotante autour d'un axe de pivotement de sorte que, lorsque la trappe d'accès est en position fermée, la surface de dépôt passe dans une position sensiblement verticale. Ceci permet aux déchets d'être évacués par gravité dans le conteneur.

Afin de simplifier et rendre moins coûteuse la fabrication du dispositif de réduction de volume, celui-ci est réalisé sous forme de tôle pliée.

L'invention concerne également un ensemble d'une trappe d'accès d'un conteneur de déchets de type colonne aérienne, enterré ou semi-enterré, mobile entre une position ouverte donnant accès à l'ouverture d'introduction et une position fermée obturant l'ouverture d'introduction et d'un dispositif de réduction de volume d'une trappe d'accès de conteneur enterré ou semi-enterré, **caractérisé en ce que** le dispositif de réduction de volume est selon l'invention.

Afin de réduire encore les chances qu'un utilisateur ne puisse introduire un sac d'ordures ménagères de grandes dimensions dans l'ouverture d'introduction de déchets, l'ensemble peut recevoir, sans pénaliser le dépôt de la pluralité de déchets, en outre un barreau de bridage disposé dans la trappe d'accès de manière à surplomber le dispositif de réduction de volume. La présence de la barre permet en effet d'encombrer le volume de réception.

De manière à assurer l'évacuation d'eau de pluie ramenée vers l'avant de la trappe d'accès, cette dernière est délimitée par des volets latéraux sensiblement parallèles, et au moins un desdits volets latéraux est muni d'ouverture d'évacuation de liquide.

L'invention concerne également un conteneur de déchets, **caractérisé en ce qu'il** comprend un ensemble selon l'invention.

### Brève description des figures

L'invention sera mieux comprise à la lecture de la description qui va suivre donnée uniquement à titre d'exemple et faite en se référant aux dessins annexés dans lesquels :
[Fig. 1] la figure 1 est une vue en perspective d'un conteneur de déchets selon un premier mode de réalisation de l'invention ;
[Fig. 2] la figure 2 est une vue similaire à la figure 1, la trappe d'accès au conteneur étant en position ouverte ;
[Fig. 3] la figure 3 est une vue en perspective d'un dispositif de réduction de volume de la trappe d'accès du conteneur de la figure 1 ;
[Fig. 4] la figure 4 est une vue en perspective avec coupe partielle du conteneur de la figure 1 ;
[Fig. 5] la figure 5 est une vue similaire à la figure 2 d'un conteneur de déchets selon une variante de l'invention ;
[Fig. 6] la figure 6 est une vue en perspective d'une trappe d'accès à un conteneur selon un deuxième mode de réalisation de l'invention.

### Description détaillée

On a représenté sur les figures 1 à 5 un conteneur de déchets selon un premier mode de réalisation, désigné par la référence générale 10.

Dans ce qui suit, l'expression « vers le haut » s'étend par rapport au sol sur lequel est disposé le conteneur de déchets 10, et correspond donc à un sens s'éloignant du sol. De même, « vers le bas » s'étend par rapport au sol sur lequel est disposé le conteneur de déchets 10, et correspond donc à un sens se rapprochant du sol.

Le conteneur de déchets 10 est ici un conteneur de déchets semi-enterré et est destiné à accueillir des déchets recyclables tels que du verre, du papier, en métal, en matériau plastique, du papier, du carton, etc. On notera que le conteneur de déchets 10 peut tout aussi bien être une colonne aérienne, ou enterré.

Le conteneur de déchets 10 a ici une forme sensiblement parallélépipédique et est muni d'une ouverture d'introduction 12 des déchets (visible sur la figure 2 notamment), pratiqué, de façon usuelle, dans un son flanc avant 14.

Le conteneur de déchets 10 comprend en outre une trappe d'accès 16 à l'ouverture d'introduction 12, mobile entre une position ouverte donnant accès à l'ouverture d'introduction 12, et une position fermée obturant l'ouverture d'introduction 12. De façon classique, le passage de la position ouverte à la position fermée se fait par rotation par rapport au conteneur 10 autour d'un axe porté par le conteneur 10, non visible sur les figures.

De manière également connue, la trappe d'accès 16 comprend une paroi sensiblement plane de dépôt des déchets 18, des parois latérales 20, elles aussi sensiblement planes et parallèles entre elles, une paroi de retenue 22, une paroi de recouvrement 23, et une poignée de préhension 24 permettant à un utilisateur s'en saisissant d'ouvrir la trappe d'accès 16 en tirant sur la poignée 24. Ces parois sont toutes sensiblement planes.

En position ouverte, la paroi de dépôt des déchets 18 permet d'accueillir les déchets en formant un support de ces déchets. Elle forme, à partir de l'ouverture d'introduction 12, une pente inclinée vers le bas et vers l'extérieur du conteneur 10. Ceci permet d'éviter que des liquides, notamment de l'eau de pluie, tombant dans la trappe 16 sur la paroi de dépôt, ne soit introduits dans le conteneur via l'ouverture d'introduction 12. En position fermée, la paroi de dépôt des déchets 18 recouvre l'ouverture d'introduction 12 des déchets. Plus précisément, sa surface externe affleurant le flanc 14 du conteneur 10.

La paroi de recouvrement 22 prolonge, à partir de son bord distal, c'est-à-dire le bord le plus éloigné de l'ouverture d'introduction 12, la paroi de dépôt 18, avec laquelle elle forme un angle de sorte à former pente inclinée vers le haut lorsque la trappe d'accès 16 est ouverte. La paroi de recouvrement 22 relie également les parois latérales 20. La paroi de recouvrement 22 permet ainsi de dissimuler l'ouverture d'introduction des déchets 12 lorsque la trappe d'accès 16 est en position fermée.

La paroi de retenue 23, prolonge, à partir de son bord distal, la paroi de recouvrement 22 et forme un angle avec celle-ci de sorte à former pente inclinée vers le haut lorsque la trappe d'accès 16 est ouverte. La paroi de retenue 23 relie également les parois latérales 20. En effet, la paroi de dépôt des déchets 18 étant inclinée vers le bas en position ouverte, la paroi de retenue 23 permet de retenir les déchets posés sur la paroi de dépôt 18 pour éviter qu'ils ne tombent sous l'effet de la gravité.

La poignée de préhension 24 relie également les deux parois latérales 20 et est soit disposée en surépaisseur par rapport à la paroi de recouvrement 22 de sorte à être préhensible lorsque la trappe d'accès 16 est fermée. On peut toutefois prévoir que la poignée de préhension 24 fasse saillie à partir de la paroi de dépôt 18 des déchets par exemple.

La paroi de dépôt des déchets 18, les parois latérales 20, la paroi de recouvrement 22 et la paroi de retenue 23 définissent entre elles un volume de réception V des déchets communiquant avec l'ouverture d'introduction 12 des déchets.

Pour évacuer les liquides hors de la trappe d'accès 16, il peut être prévu de pratiquer un ou des orifices d'évacuation 25 dans l'une ou l'autre, voire les deux parois latérales 20, ces ouvertures d'évacuation 25 communiquant avec le volume V d'une part, et l'extérieur du conteneur 12 d'autre part.

En pratique, un utilisateur voulant introduire des déchets dans le conteneur 10 ouvre la trappe 16 en tirant sur la poignée 24, ce qui a pour effet de faire pivoter la trappe d'accès 16 autour de son axe de rotation, rendant le volume de réception V accessible. Il peut alors déposer ses déchets sur la paroi de dépôt des déchets 18. Pour refermer la trappe d'accès 16, il pousse la paroi de dépôt 18 des déchets, la faisant pivoter vers le haut autour de l'axe de rotation. Ceci a pour effet de faire passer les déchets déposés sur la paroi de dépôt 18 à travers l'ouverture d'introduction 12 et de les faire tomber les déchets le conteneur 10 sous l'effet de la gravité.

Afin d'éviter que des sacs d'ordures ménagères, en pratique plus volumineux qu'un ensemble de déchets recyclables tels que des bouteilles, des cannettes, des emballages en cartons, etc., ne puissent être introduits dans le volume V et par la suite dans l'ouverture d'introduction 12, on dispose dans la trappe d'accès 26 un dispositif de réduction de volume 26 de la trappe. Le dispositif de réduction de volume 26 est configuré pour être inséré dans la trappe d'accès 16 de façon amovible.

Afin de simplifier et rendre moins coûteuse sa fabrication il est de préférence réalisé sous forme de tôle pliée, par exemple en matériau métallique, similaire à celui d'une paroi de dépôt des déchets 28 d'une trappe d'accès classique.

Comme on peut le voir à la figure 3 qui illustre le dispositif de réduction de volume 26 de façon isolée, celui-ci se compose d'une pluralité de volets obtenus à partir du pliage d'une tôle initialement plane, le pliage étant réalisé autour d'un même axe. Ceci permet de rendre sa fabrication particulièrement aisée et économique.

Le dispositif de réduction de volume 26 comprend ainsi une surface de dépôt 28, qui est ici par exemple sensiblement plane, configurée de sorte que, une fois le dispositif de réduction de volume 26 inséré dans la trappe d'accès 16, la surface de dépôt 28 recouvre au moins en partie la paroi de dépôt des déchets 18 de manière à réduire le volume de réception des déchets V.

De préférence, afin de réduire significativement le volume de réception des déchets V, la surface de dépôt des déchets 28 recouvre intégralement la paroi de dépôt des déchets 18.

La surface de dépôt 28 est ici sensiblement plane. Elle forme une pente inclinée à partir de l'ouverture d'introduction 12 afin de faciliter l'évacuation de liquide vers l'avant du conteneur, autrement dit vers le bas.

Dans le mode de réalisation représenté sur les figures, la surface de dépôt 28 est sensiblement parallèle à la paroi de dépôt 18 de la trappe d'accès 16. D'autres orientations de la surface de dépôt de dépôt 28 peuvent toutefois être envisagées de manière à restreindre encore davantage le volume V par exemple, ou encore obtenir une pente plus forte et ainsi améliorer l'évacuation de liquide vers l'avant du conteneur 10.

Afin de réduire encore davantage les risques que de l'eau de pluie ou tout autre liquide ne puisse s'introduire dans le conteneur 10 via l'ouverture d'introduction 12 des déchets, la surface de dépôt 28 est prolongée, à son bord proximal, autrement dit du côté faisant face à l'ouverture d'introduction 12, par un rebord anti-pluie 30. Le rebord anti-pluie 30 forme un angle avec la surface de dépôt 28, de sorte à former, à partir de cette surface de dépôt 28, une pente inclinée vers le haut.

Dans le mode de réalisation illustré à la figure 3, le rebord anti-pluie 30 est prolongé, à son bord proximal, par une surface de recouvrement 32 formant une pente inclinée vers le bas et vers l'extérieur du conteneur qui permet de dissimuler l'ouverture d'introduction 12 des déchets.

La surface de recouvrement 32 est elle-même prolongée, à son bord proximal, par une surface de déversement 34, formant également une pente inclinée vers le bas, plus importante que la surface de recouvrement 32, afin de faciliter le déversement des déchets dans l'ouverture d'introduction 12 des déchets lors de la fermeture de la trappe 16.

La surface de déversement 34 est enfin prolongée, à son bord proximal, par un rebord de fixation 36 proximal. Le rebord de fixation proximal 36 permet notamment de porter des éléments de fixation du dispositif de réduction de volume 16, tels que des rivets, des vis, des agrafes, une soudure, etc. qui ne sont pas représentés sur les figures pour des raisons de clarté. Dans ce mode de réalisation particulier il forme une pente dirigée vers le haut, pour s'étendre dans un même plan qu'une surface déjà existante de l'intérieur du conteneur de déchets 10 qu'il recouvre, comme on peut le voir à la figure 4, ce qui permet de simplifier sa fixation.

Du côté opposé à l'ouverture d'introduction des déchets 12, la surface de dépôt 28 est prolongée, à son bord distal, par une surface de retenue 38. La surface de retenue 38 forme une pente dirigée vers le haut une fois le dispositif de réduction de volume 26 inséré dans la trappe d'accès 26.

La surface de retenue 38 a une fonction similaire à celle de la paroi de retenue 22 de la trappe d'accès 16, à savoir retenir les déchets posés sur la surface de dépôt 28 pour éviter qu'ils ne tombent sous l'effet de la gravité lorsque la trappe d'accès 16 est ouverte. A ce titre, elle peut par exemple s'étendre dans un plan sensiblement parallèle à celui de la paroi de dépôt 18.

La surface de retenue 38 est prolongée, à son rebord distal, par un rebord de fixation distal 40. Le rebord de fixation distal 40 permet notamment de porter les éléments de fixation du dispositif de réduction de volume 16, tels que des rivets, des vis, des agrafes, une soudure, etc. qui ne sont pas représentés sur les figures pour des raisons de clarté.

Le rebord de fixation distal 40 forme par exemple une pente dirigée vers le bas afin de se superposer à la paroi de retenue 23 sur sa face extérieure, c'est-à-dire visible par l'utilisateur faisant face au conteneur 10. Néanmoins, on pourra également prévoir que le rebord de fixation distale 40 soit disposé sur la face interne de la paroi de retenue 23 afin de le dissimuler aux yeux de l'utilisateur.

Par ailleurs, afin de renforcer la fixation du dispositif de fixation 26 à la trappe d'accès 16, on prévoit des pattes de fixation 42 s'étendant à partir des bords latéraux de la paroi de dépôt 28 et reliées aux parois latérales 20. Les pattes de fixation 42 permettent de porter les éléments de fixation du dispositif de réduction de volume 16, tels que des rivets, des vis, des agrafes, une soudure, etc.

Dans le mode de réalisation particulier illustré aux figures 1 à 5, les pattes de fixation 42 s'étendent selon un plan sensiblement perpendiculaire au plan de la paroi de dépôt 28 pour faciliter la mise en place des éléments de fixation.

On notera ici que la forme du dispositif de réduction de volume 26 n'est pas limitée à celle représentée sur les figures, et pourra notamment être simplifiée. En particulier, la présence des surfaces de recouvrement 32 et de déversement 34 est optionnelle. De même, on pourra prévoir de supprimer les pattes de fixation 42, la fixation étant assurée via les rebords de fixation 36, 40, ou inversement.

Dans une variante de l'invention illustrée à la figure 5, le conteneur de déchets 10 comprend en outre un barreau de bridage 44 disposé dans la trappe d'accès 16 de manière à surplomber le dispositif de réduction de volume 26. Ceci permet de réduire encore les chances qu'un utilisateur n'introduise un sac d'ordures ménagères de grandes dimensions dans l'ouverture d'introduction de déchets 12. En effet, la présence de la barre permet en effet d'encombrer le volume de réception V.

Par exemple, dans une configuration simple en oeuvre telle qu'illustrée à la figure 5, le barreau de bridage 44 relie les deux parois latérales 20 de la trappe, et s'étend selon une direction normale au plan dans lequel s'étendent les parois latérales 20. Néanmoins, d'autres orientations de la barre de bridage peuvent être envisagées.

Selon un mode de réalisation particulier de l'invention, la surface de dépôt 28 est montée pivotante autour d'un axe de pivotement de sorte que, lorsque la trappe d'accès 16 est en position fermée, la surface de dépôt 18 passe dans une position sensiblement verticale. Ceci permet aux déchets d'être évacués par gravité dans le conteneur 10.

On a représenté à la figure 6 un deuxième mode de réalisation de l'invention.

Dans ce mode de réalisation, le dispositif de réduction de volume 26 est disposé dans une trappe de visite 16 d'un conteneur de déchets 10.

On entend ici par trappe de visite une trappe permettant à un agent d'inspecter l'intérieur du conteneur, éventuellement d'accéder des moyens de démontage du conteneur et effectuer des opérations de maintenance ), mais qui n'est pas accessible aux utilisateurs pour y introduire des déchets.

La trappe de visite 16 est ici, comme c'est le cas le plus souvent, ménagée dans le flanc 45 du conteneur opposé au flanc dans lequel est ménagé l'ouverture d'introduction 12 des déchets. Sur la figure 6, seul ce flanc arrière 45 est représenté.

La trappe de visite 16, de conception simplifiée par rapport à une trappe d'accès 16, comprend une paroi externe 18A reliée par deux flancs latéraux 20. De la même manière que la trappe d'accès 16, elle est montée pivotante autour d'un axe (non visible sur la figure 6) supporté par le conteneur 10.

Les trappes de visite n'étant habituellement pas prévues pour accueillir des déchets, elles ne sont en général pas munies de flancs latéraux de dimensions suffisamment grandes pour éviter la chute, par le côté, de déchets qui seraient introduits dans la trappe de visite 16.

Ainsi, comme illustré sur la figure 6, lorsque la trappe de visite 16 est ouverte, ses flancs latéraux 20 ne s'étendent pas de sorte à combler l'espace entre la paroi externe 18A et le flanc arrière 45.

Pour pallier cet inconvénient et ainsi transformer efficacement une trappe de visite en trappe d'accès pour déchets recyclables, le dispositif de réduction de volume 26 comprend dans ce mode de réalisation des volets latéraux 46 configurés pour prolonger les volets latéraux 20 de la trappe de visite 16 une fois le dispositif de réduction de volume 26 inséré dans la trappe.

De préférence, on profite de cette particularité pour prévoir que les volets latéraux 46 du dispositif de réduction de volume 26 recouvrent en partie les volets latéraux 20 de la trappe, et installer des moyens de fixation dans cette zone, tels que des rivets 50.

On pourra bien entendu envisager d'autres moyens de fixation tels que des vis, un soudure, etc. ou encore ne pas prévoir que les volets latéraux 46 du dispositif de réduction de volume 26 recouvrent en partie les volets latéraux 20 de la trappe selon la configuration de la trappe 16 et fixer le dispositif de réduction de volume 16 par d'autres moyens connus de l'homme du métier.

Par ailleurs, dans ce mode de réalisation, les dimensions du rebord anti-pluie 30 sont également prévues de sorte que, une fois le dispositif de réduction de volume inséré dans la trappe d'accès, il recouvre intégralement l'ouverture d'introduction des déchets 12 (non visible sur la figure 6), autrement dit forment un volet anti-pluie 48. On limite ainsi encore davantage le risque que de l'eau ne s'introduise dans le conteneur 10.

L'invention n'est pas limitée aux modes de réalisation présentés et d'autres modes de réalisation apparaîtront clairement à l'homme du métier.

On pourra notamment envisager toute combinaison des modes de réalisations et variantes présentées. Ainsi, le volet anti-pluie du deuxième mode de réalisation pourra remplacer le rebord anti-pluie du premier mode de résiliation. L'invention n'est limitée que par les revendications annexées.

### Liste de références

- 10 :: Conteneur de déchets
- 12 :: Ouverture d'introduction des déchets
- 14 :: Flanc avant du conteneur
- 16 :: Trappe d'accès au conteneur
- 18 :: Paroi de dépôt des déchets de la trappe
- 18A :: Paroi externe
- 20 :: Parois latérales de la trappe
- 22 :: Paroi de recouvrement
- 23 :: Paroi de retenue
- 24 :: Poignée de préhension
- 25 :: Orifices d'évacuation
- 26 :: Dispositif de réduction de volume
- 28 :: Surface de dépôt du dispositif de réduction de volume
- 30 :: Rebord anti-pluie
- 32 :: Surface de recouvrement
- 34 :: Surface de déversement
- 36 :: Rebord de fixation proximal
- 38 :: Surface de retenue
- 40 :: Rebord de fixation distal
- 42 :: Pattes de fixation latérales
- 44 :: Barreau de bridage
- 45 :: Flanc arrière du conteneur
- 46 :: Volets latéraux du dispositif de réduction de volume
- 48 :: Volet anti-pluie
- 50 :: Vis de fixation
- V :: Volume de réception des déchets de la trappe

## Revendications

1. Dispositif de réduction de volume (26) d'une trappe d'accès (16) à un ouverture d'introduction (12) des déchets d'un conteneur de déchets (10), la trappe d'accès étant délimitée par des parois (18, 20, 22, 23) définissant, en position ouverte, un volume de réception (V) des déchets communiquant avec l'ouverture d'introduction (12) des déchets, dont au moins une paroi de dépôt des déchets (18), comprenant des moyens de fixation (50) à la trappe d'accès (16) et configuré pour être inséré dans ladite trappe d'accès (16) de façon amovible et comprenant une surface de dépôt (28) configurée de sorte que, une fois le dispositif de réduction de volume (26) inséré dans la trappe d'accès (16), la surface de dépôt (28) recouvre au moins en partie la paroi de dépôt des déchets de manière à réduire le volume de réception (V) des déchets.

2. Dispositif de réduction de volume (26) selon la revendication 1, dans lequel la surface de dépôt (28) recouvre l'intégralité de la paroi de dépôt (18) des déchets de ladite trappe d'accès (16).

3. Dispositif de réduction de volume (26) selon l'une quelconque des revendications précédentes, dans lequel, une fois le dispositif de réduction de volume (26) inséré dans la trappe d'accès (16), la surface de dépôt (28) forme, à partir de l'ouverture d'introduction des déchets (12), une pente inclinée vers le bas et vers l'extérieur du conteneur (10).

4. Dispositif de réduction de volume (26) selon l'une quelconque des revendications précédentes, dans lequel la surface de dépôt (28) est prolongée par un rebord anti-pluie (30) formant un angle avec la surface de dépôt (28), de sorte que, une fois le dispositif de réduction de volume inséré (26) dans la trappe d'accès (16), le rebord anti-pluie (30) forme, à partir de la surface de dépôt (28), une pente inclinée vers le haut.

5. Dispositif de réduction de volume (26) selon la revendication 4, dans lequel, les dimensions du rebord anti-pluie (30) sont prévues de sorte que, une fois le dispositif de réduction de volume (26) inséré dans la trappe d'accès (16), il recouvre intégralement l'ouverture d'introduction (12) des déchets.

6. Dispositif de réduction de volume (26) selon l'une quelconque des revendications précédentes, dans lequel, la trappe d'accès (16) étant délimitée par des volets latéraux (20) sensiblement parallèles, le dispositif de réduction de volume (26) comprend en outre des volets latéraux (46) configurés pour prolonger les volets latéraux (20) de la trappe d'accès une fois le dispositif de réduction de volume (26) inséré dans la trappe d'accès (16).

7. Dispositif de réduction de volume (26) selon l'une quelconque des revendications précédentes, dans lequel la surface de dépôt (28) est monté pivotante autour d'un axe de pivotement de sorte que, lorsque la trappe d'accès (16) est en position fermée, la surface de dépôt (28) passe dans une position sensiblement verticale.

8. Dispositif de réduction de volume (26) selon l'une quelconque des revendications précédentes, qui est réalisé sous forme de tôle pliée.

9. Ensemble d'une trappe d'accès (16) d'un conteneur de déchets de type colonne aérienne, enterré ou semi-enterré et d'un dispositif de réduction de volume (26) d'une trappe d'accès de conteneur enterré ou semi-enterré mobile entre une position ouverte donnant accès à l'ouverture d'introduction (12) et une position fermée obturant l'ouverture d'introduction (12), **caractérisé en ce que** le dispositif de réduction de volume (26) est selon l'une quelconque des revendications précédentes.

10. Ensemble selon la revendication 9, comprenant en outre un barreau de bridage (44) disposé dans la trappe d'accès (16) de manière à surplomber le dispositif de réduction de volume (26).

11. Ensemble selon la revendication 9 ou 10, dans lequel la trappe d'accès (16) est délimitée par des volets latéraux (20) sensiblement parallèles, et au moins un desdits volets latéraux (20) est muni d'un orifice d'évacuation (25) de liquide.

12. Conteneur de déchets (10) de type colonne aérienne, enterré ou semi-enterré, **caractérisé en ce qu'il** comprend un ensemble selon l'une quelconque des revendications 9 à 11.

## Patentansprüche

1. Volumenverringerungsvorrichtung (26) einer Zugangsluke (16) zu einer Abfalleinführöffnung (12) eines Abfallbehälters (10), wobei die Zugangsluke durch Wände (18, 20, 22, 23) begrenzt ist, die in der offenen Position ein Abfallaufnahmevolumen (V), das mit der Abfalleinführöffnung (12) in Verbindung steht, definiert, einschließlich mindestens einer Abfallablagerungswand (18), die Befestigungsmittel (50) an der Zugangsluke (16) umfasst und so konfiguriert ist, dass sie abnehmbar in die Zugangsluke (16) eingesetzt werden kann, und eine Ablagerungsfläche (28) umfasst, die so konfiguriert ist, dass, sobald die Volumenverringerungsvorrichtung (26) in die Zugangsluke (16) eingesetzt ist, die Ablagerungsfläche (28) die Abfallablagerungswand zumindest teilweise abdeckt, um das Abfallaufnahmevolumen (V) zu reduzieren.

2. Volumenverringerungsvorrichtung (26) nach Anspruch 1, wobei die Ablagerungsfläche (28) die Abfallablagerungswand (18) der Zugangsluke (16) vollständig bedeckt.

3. Volumenverringerungsvorrichtung (26) nach einem der vorhergehenden Ansprüche, wobei, sobald die Volumenverringerungsvorrichtung (26) in die Zugangsluke (16) eingesetzt ist, die Ablagerungsfläche (28) von der Abfalleinführöffnung (12) aus eine nach unten und zur Außenseite des Behälters (10) geneigte Schräge bildet.

4. Volumenverringerungsvorrichtung (26) nach einem der vorhergehenden Ansprüche, wobei die Ablagerungsfläche (28) durch einen regenfesten Rand (30) verlängert ist, der mit der Ablagerungsfläche (28) einen Winkel bildet, so dass, sobald die Volumenverringerungsvorrichtung (26) in die Zugangsluke (16) eingesetzt ist, der regendichte Rand (30) von der Ablagerungsfläche (28) aus eine nach oben geneigte Schräge bildet.

5. Volumenverringerungsvorrichtung (26) nach Anspruch 4, wobei die Abmessungen des regendichten Randes (30) derart vorgesehen sind, dass, sobald die Volumenverringerungsvorrichtung (26) in die Zugangsluke (16) eingesetzt ist, sie die Abfalleinführöffnung (12) vollständig bedeckt.

6. Volumenverringerungsvorrichtung (26) nach einem der vorhergehenden Ansprüche, wobei die Zugangsluke (16) durch im Wesentlichen parallele Seitenklappen (20) begrenzt ist und die Volumenverringerungsvorrichtung (26) des Weiteren Seitenklappen (46) umfasst, die dafür konfiguriert sind, die Seitenklappen (20) der Zugangsluke zu verlängern, sobald die Volumenverringerungsvorrichtung (26) in die Zugangsluke (16) eingesetzt ist.

7. Volumenverringerungsvorrichtung (26) nach einem der vorhergehenden Ansprüche, wobei die Ablagerungsfläche (28) um eine Schwenkachse schwenkbar montiert ist, so dass, wenn sich die Zugangsluke (16) in der geschlossenen Position befindet, die Ablagerungsfläche (28) in eine im Wesentlichen vertikale Position wechselt.

8. Volumenverringerungsvorrichtung (26) nach einem der vorhergehenden Ansprüche, die als gefaltetes Blech hergestellt ist.

9. Aufbau aus einer Zugangsluke (16) eines oberirdischen, unterirdischen oder halb unterirdischen, säulenartigen Abfallbehälters und einer Volumenverringerungsvorrichtung (26) einer Zugangsluke eines unterirdischen oder halb unterirdischen Behälters, die zwischen einer offenen Position, die zu der Einführöffnung (12) Zugang gewährt, und einer geschlossenen Position, die die Einführöffnung (12) verschließt, bewegbar ist, **dadurch gekennzeichnet, dass** die Volumenverringerungsvorrichtung (26) einem der vorhergehenden Ansprüche entspricht.

10. Aufbau nach Anspruch 9, ferner umfassend eine Klemmstange (44), die in der Zugangsluke (16) so angeordnet ist, dass sie die Volumenverringerungsvorrichtung (26) überragt.

11. Aufbau nach Anspruch 9 oder 10, wobei die Zugangsluke (16) durch im Wesentlichen parallele Seitenklappen (20) begrenzt ist und mindestens eine der Seitenklappen (20) mit einer Austrittsöffnung (25) für Flüssigkeit versehen ist.

12. Oberirdischer, unterirdischer oder halb unterirdischer säulenartiger Abfallbehälter (10), **dadurch gekennzeichnet, dass er** einen Aufbau nach einem der Ansprüche 9 bis 11 umfasst.

## Claims

1. Device (26) for reducing the volume of a hatch (16) for accessing a waste feed-in opening (12) of a waste container (10), the access hatch being delimited by walls (18, 20, 22, 23) which define, in the open position, a waste receiving volume (V) that communicates with the waste feed-in opening (12), including at least one waste deposit wall (18), comprising means (50) for attaching to the access hatch (16) and configured to be inserted into said access hatch (16) in a removable manner and comprising a deposit surface (28) configured such that, once the volume reduction device (26) has been inserted into the access hatch (16), the deposit surface (28) at least partially covers the waste deposit wall such as to reduce the waste receiving volume (V).

2. Volume reduction device (26) according to claim 1, wherein the deposit surface (28) completely covers the waste deposit wall (18) of said access hatch (16).

3. Volume reduction device (26) according to either of the preceding claims, wherein once the volume reduction device (26) has been inserted into the access hatch (16), the deposit surface (28) forms, from the waste feed-in opening (12), a slope inclined downward and toward the outside of the container (10).

4. Volume reduction device (26) according to any of the preceding claims, wherein the deposit surface (28) is extended by a rain-proof rim (30) which forms an angle with the deposit surface (28), such that, once the volume reduction device (26) has been inserted into the access hatch (16), the rain-proof rim (30) forms, from the deposit surface (28), a slope inclined upward.

5. Volume reduction device (26) according to claim 4, wherein the dimensions of the rain-proof rim (30) are provided such that, once the volume reduction device (26) has been inserted into the access hatch (16), it completely covers the waste feed-in opening (12).

6. Volume reduction device (26) according to any of the preceding claims, wherein, the access hatch (16) being delimited by substantially parallel side flaps (20), the volume reduction device (26) further comprises side flaps (46) configured to extend the side flaps (20) of the access hatch once the volume reduction device (26) has been inserted into the access hatch (16).

7. Volume reduction device (26) according to any of the preceding claims, wherein the deposit surface (28) is pivotally mounted about a pivot axis such that when the access hatch (16) is in the closed position, the deposit surface (28) passes into a substantially vertical position.

8. Volume reduction device (26) according to any of the preceding claims, which device is in the form of a folded metal sheet.

9. Assembly of an access hatch (16) of a waste container of the overground, buried or semi-buried type and of a device (26) for reducing the volume of an access hatch of a buried or semi-buried container which is movable between an open position which gives access to the feed-in opening (12) and a closed position which closes the feed-in opening (12), **characterized in that** the volume reduction device (26) is according to any of the preceding claims.

10. Assembly according to claim 9, further comprising a restraint bar (44) arranged in the access hatch (16) such as to overhang the volume reduction device (26).

11. Assembly according to either claim 9 or claim 10, wherein the access hatch (16) is delimited by substantially parallel side flaps (20), and at least one of said side flaps (20) is provided with a hole (25) for discharging liquid.

12. Waste container (10) of the overground, buried or semi-buried type, **characterized in that it** comprises an assembly according to any of claims 9 to 11.
